# FASCICULE DE BREVET EUROPEEN

(11) **EP 0 349 452 B1**
(45) Date de publication et mention de la délivrance du brevet: **29.07.1992**
(21) Numéro de dépôt: 89440059.7
(22) Date de dépôt: 22.06.1989
(51) Int. Cl.: E05B 47/00

(54) **Ferrure de verrouillage pour porte, fenêtre ou analogue**
Verschluss für Türen, Fenster o. dgl.
Door or window fastener

(30) Priorité: 01.07.1988 FR 8809123
(43) Date de publication de la demande: 03.01.1990
(73) Titulaire: FERCO INTERNATIONAL Usine de Ferrures de Bâtiment Société à responsabilité limitée, F-57400 Sarrebourg (FR)
(72) Inventeur: Prevot, Gérard, F-57430 Willerwald (FR); Aumercier, Laurent, F-57370 Phalsbourg (FR); Simoncelli, Philippe, F-57400 Sarrebourg (FR)
(74) Mandataire: Aubertin, François

(56) Documents cités:
- WO-A-84/03909
- FR-A- 2 591 270

## Description

L'invention concerne une ferrure de verrouillage pour porte, fenêtre ou analogue. Cette invention trouvera son application, plus particulièrement, dans le domaine de la quincaillerie du bâtiment.

On connaît déjà des ferrures de verrouillage dont la particularité réside dans leurs points de verrouillage multiples autorisant le blocage à plusieurs niveaux de l'ouvrant contre le cadre dormant de la porte, fenêtre ou analogue.

Ainsi, parmi ces ferrures de verrouillage connues, on distingue les crémones dont la conception se limite à au moins une tringle de manoeuvre s'étendant au-dessus et/ou en-dessous d'un boîtier dans lequel est logé le mécanisme de commande. Ce dernier assure la transmission du mouvement d'une poignée de manoeuvre, actionnée par l'usager, sur lesdites tringles de manoeuvre. Celles-ci sont munies, par ailleurs, d'organes de blocage tels que des rouleaux, coopérant en position de verrouillage avec des gâches disposées sur le cadre dormant.

Il est également connu des crémones-serrures dont la particularité réside dans l'adjonction, par rapport aux crémones simples, d'un élément à clé permettant d'agir sur un pêne de verrouillage pour bloquer les tringles de manoeuvre en position verrouillée. En empêchant ainsi le déplacement de ces tringles de manoeuvre par une action directe sur les organes de blocage, action correspondant aux agissements d'un voleur, ces crémones-serrures offrent un degré de sécurité supérieur.

Les crémones tout comme les crémones-serrures sont, habituellement, insérées dans un entaillage pratiqué dans le chant avant de l'ouvrant, les tringles de manoeuvre venant à coulisser dans une rainure aménagée à cet effet et recouverte par une têtière.

Parmi ces ferrures de verrouillage à points de blocage multiple, on rencontre également, les serrures multipoints. Celles-ci se distinguent des ferrures de verrouillage exposées ci-dessus en raison, d'une part, de leur position en applique sur la face interne de l'ouvrant. Leur mécanisme de commande, ainsi que les tringles de manoeuvre, sont fréquemment, recouverts, dans ces conditions, par un bandeau s'étendant, sensiblement, sur toute la hauteur de l'ouvrant. D'autre part, ces serrures multipoints sont munies d'organes de blocage constitués, par exemple, par un pêne dormant dont le déplacement s'effectue perpendiculairement au montant avant dudit ouvrant., parallèlement au plan de ce dernier.

L'intérêt de telles ferrures de verrouillage disposées en applique sur l'ouvrant, en comparaison aux crémones ou crémones-serrures précitées, consiste en un renforcement général des différentes pièces mécaniques, améliorant, en fin de compte, la tenue de l'ouvrant sous l'effet d'un impact.

Les récents progrès techniques dans le domaine de l'électronique et l'électro-mécanique ont permis de motoriser l'une ou l'autre fonction du mécanisme de ces ferrures de verrouillage et d'en assurer, ainsi l'exécution à distance.

Cette caractéristique a rendu possible la centralisation de la commande de plusieurs ferrures de verrouillage, et, finalement, l'ouverture et la fermeture d'un ensemble de portes, fenêtres ou analogues dans un immeuble.

Différents modes de motorisation de ces ferrures de verrouillage ont été adoptés. Ainsi, selon un premier mode de réalisation connu, un moteur électrique a été associé à un pêne de verrouillage assurant le blocage des tringles de manoeuvre en position verrouillée. Simultanément, des moyens de rappel élastique ont été intégrés au mécanisme de commande pour obtenir, lors de la fermeture de l'ouvrant, la translation automatique desdites tringles de manoeuvre en position de verrouillage.

Cette solution est, en fait, du type hybride étant donné que seul le verrouillage de la porte, fenêtre ou analogue peut être obtenu de manière automatique, le déverrouillage nécessitant une intervention manuelle.

Il a été également congru une ferrure de verrouillage dont seuls les organes de blocage furent motorisés.

Bien qu'autorisant la commande à distance, à la fois, du verrouillage et du déverrouillage de la porte, fenêtre ou analogue, un tel mode de réalisation impose l'utilisation d'autant de moyens moteurs que d'organes de blocage. De ce fait, ces ferrures de verrouillage sont, particulièrement onéreuses, sans compter que la défaillance d'un seul élément moteur empêche l'ouverture de la porte ou fenêtre.

Une autre solution a consisté à commander l'entraînement des tringles de manoeuvre au moyen d'un seul moteur électrique, des moyens mécaniques, électro-mécaniques ou électroniques assurant, par ailleurs, le blocage desdites tringles de manoeuvre en position de verrouillage.

Dans tous les cas cités, les ferrures de verrouillage se présentent sous forme d'un ensemble complexe dont la défaillance d'un seul organe mécanique électro-mécanique ou électronique empêche le verrouillage ou le déverrouillage de la porte, fenêtre ou analogue. Or, en cas d'un sinistre, tel qu'un incendie, on peut imaginer, qu'en raison d'un disfonctionnement d'une telle ferrure de verrouillage, des personnes peuvent rester bloquées dans l'habitation et ne pas être secourues à temps.

Une première tentative pour remédier à cet inconvénient a consisté en un dédoublement des organes de commande électrique, par des dispositifs à commande manuelle. Cette solution a eu pour conséquence un accroissement de la complexité du matériel sans pour autant apporter une réelle réponse au problème posé. En effet, il persistait un risque, selon lequel le disfonctionnement des moyens moteurs électriques soit accompagné d'une défaillance d'une pièce mécanique, due, par exemple, à la déformation de la porte, fenêtre ou analogue, sous la poussée de la foule se pressant vers la sortie. Dans ce cas, aucune solution efficace et simple n'est proposée.

Par ailleurs, on connaît par le document WO-A-8.403.909 une serrure de verrouillage comportant un boîtier servant de logement à un mécanisme de commande constitué par des moyens moteurs électriques pour actionner un organe de blocage pour coopérer avec une gâche disposée sur le cadre dormant. Ces moyens moteurs électriques sont montés sur un support mobile apte à se déplacer dans ledit boîtier et susceptible d'être actionné par des moyens d'entraînement à commande manuelle.

Ceux-ci consistent, soit en une poignée de manoeuvre disposée sur la face interne de l'ouvrant, soit en un élément à clé accessible sur la face externe de cet ouvrant, cette poignée de manoeuvre ou cet élément à clé entraînant en rotation un pignon denté, lequel s'engrène sur une crémaillère équipant ledit support mobile.

En fait, cette serrure de verrouillage n'offre qu'un degré de sécurité réduit ne constituant qu'un seul point de verrouillage sur la porte, fenêtre ou analogue.

La présente invention a pour but de remédier aux inconvénients précités. L'invention telle qu'elle est caractérisée dans les revendications résout le problème et consiste en une ferrure de verrouillage pour porte, fenêtre ou analogue, comprenant un boîtier servant de logement à un mécanisme de commande constitué par des moyens moteurs électriques pour actionner au moins une tringle de manoeuvre agissant sur un ou plusieurs organes de blocages susceptibles de coopérer avec des gâches disposées sur le cadre dormant, lesdits moyens moteurs électriques étant montés sur un support mobile apte à se déplacer verticalement dans le boîtier et actionné par des moyens d'entraînement à commande manuelle et/ou électronique et/ou électromécanique, ces moyens d'entraînement étant formés par un élément élastique susceptible de repousser ledit support mobile et les tringles de manoeuvre depuis leur position de blocage vers leur position de déblocage et composé d'un ou plusieurs ressorts hélicoïdaux disposés coaxialement et, coopérant, à leur extrémité supérieure avec le support mobile, leur extrémité inférieure venant en appui sur un boîtier de commande, cet élément élastique étant maintenu précontraint dans le boîtier par l'intermédiaire de moyens constitués par un levier de commande disposé coaxialement aux ressorts hélicoïdaux et rendu solidaire, dans sa partie supérieure d'un bloc de liaison fixé sur le support mobile, la partie inférieure dudit levier de commande étant introduite dans une chambre de guidage aménagée dans le boîtier de commande lequel renferme des organes de commande de type manuel et/ou électronique et/ou électromécanique servant à libérer lesdits moyens maintenant l'élément élastique précontraint.

Les avantages obtenus grâce à cette invention consistent, essentiellement, en ce que les moyens moteurs électriques coopérant avec les tringles de manoeuvre, constituent, en fait, un organe de commande secondaire, eux-mêmes dépendant d'un organe de commande principal sans que, pour autant, l'état de fonctionnement de l'un influe celui de l'autre. Plus précisément, le déblocage des tringles de manoeuvre. en cas d'un disfonctionnement des moyens moteurs électriques, s'obtient en conférant à l'ensemble du mécanisme de commande un déplacement vertical. En raison de la liaison de ces moyens moteurs électriques avec lesdites tringles de manoeuvre, celles-ci effectuent une course identique provoquant l'effacement des organes de blocage par rapport aux gâches situées sur le cadre dormant. En somme, la commande de substitution des tringles de manoeuvre est du type direct évitant le risque d'une défaillance dans des pièces de transmission intermédiaire.

L'invention est exposée, ci-après, plus en détail à l'aide de dessins représentant seulement un mode d'exécution.
- la figure 1 représente une vue schématisée et en élévation d'une ferrure de verrouillage conforme à l'invention ;
- la figure 2 représente une vue schématisée et en élévation d'un exemple d'organe de blocage coopérant avec une tringle de manoeuvre de la ferrure de verrouillage illustrée dans la figure 1.

L'objet de la présente invention est une ferrure de verrouillage 1 pour porte, fenêtre ou analogue dont une des particularités réside dans son automatisme autorisant une commande à distance et, notamment, depuis un pupitre de contrôle central.

Cette ferrure de verrouillage 1 peut prendre place, soit dans un entaillage réalisé dans le chant avant d'un ouvrant, soit en applique sur la face interne de celui-ci. Cette seconde solution s'apparente plus précisément aux figures représentées dans les dessins accompagnant la description.

Ainsi, la ferrure de verrouillage 1 conforme à l'invention, comporte un boîtier 2 servant de logement à un mécanisme de commande 3 susceptible d'actionner au moins une tringle de manoeuvre 4, 5, s'étendant au-dessus et/ou en dessous de ce dernier. La conception du boîtier 2 dépendra du mode de montage de la ferrure de verrouillage 1. En cas d'insertion dans le chant avant de l'ouvrant, ses dimensions seront réduites au minimum de manière à éviter un entaillage trop profond ou encore trop large ayant pour conséquence de fragiliser sensiblement ledit ouvrant.

La solution en applique, visible dans la figure 1, permet d'étendre le boîtier 2 sur toute la hauteur de l'ouvrant. Il emprunte, ainsi, la configuration d'un bandeau recouvrant, simultanément, le mécanisme de commande 3 et les tringles de manoeuvre 4, 5. Quant à ces dernières, elles agissent sur des organes de blocage 6, au nombre variable, répartis au-dessus et/ou en-dessous du mécanisme de commande 3 et coopérant, en position de verrouillage, avec des gâches disposées sur le cadre dormant de la porte ou fenêtre.

De tels organes de blocage 6 peuvent consister en des rouleaux ou galets, à déplacement vertical, rendus solidaires des tringles de manoeuvre 4, 5 et se présentant saillants par rapport à une têtière 7 appliquée sur le chant avant, soit de l'ouvrant, soit du boîtier 2 en forme de bandeau.

Selon un autre mode de réalisation, représenté dans la figure 2, ces organes de blocage 6 comportent un pêne demi-tour 8 se déplaçant perpendiculairement au montant avant de l'ouvrant et émergeant de la tetière 7 au travers d'une lumière 9 de manière à coopérer avec une gâche située sur le cadre dormant. En cas de déverrouillage, ce pêne demi-tour 8 est en mesure de s'effacer dans le boîtier 2.

A titre d'exemple, la commande de ce pène demi-tour 8 au moyen des tringles de manoeuvre 4, 5 s'effectue par l'intermédiaire d'un chevalet 10 solidaire de ces dernières et comportant, dans son chant arrière 11, une découpe 12. Celle-ci coopère avec une des extrémités d'une broche 13 traversant de part en part, la queue 14 du pêne demi-tour 8. L'autre extrémité de cette broche 13 est engagée dans une lumière oblongue 141 aménagée dans l'une des parois du boîtier 15 servant de logement et de guidage audit pêne demi-tour 8.

Ce boîtier 15 est rendu solidaire de la têtière 7 au moyen d'organes de fixation 16 tels que des vis, rivets ou analogues. En cas de pose en applique, la tenue du boîtier 15 sur l'ouvrant peut être améliorée grâce à l'adjonction d'organes de fixation complémentaires 17 coopérant avec la paroi interne 18 dudit ouvrant ou avec une plaque de renfort apposée sur ce dernier.

Préférentiellement, la queue 14 du pêne demi-tour 8 coopère avec des moyens de rappel élastique 19 permettant de maintenir ce dernier en position saillante. Cette disposition autorise en outre, la fermeture de l'ouvrant de la porte, fenêtre ou analogue alors que les tringles de manoeuvre 4, 5 ait été actionnées au préalable et se présentent en position de verrouillage.

En ce qui concerne le mécanisme de commande 3 de la ferrure de verrouillage 1, il est constitué, préférentiellement, par des moyens moteurs électriques 20 actionnant des tringles de manoeuvre 4, 5 pour amener celles-ci dans leur position de blocage ou de déblocage correspondant, respectivement, au verrouillage ou au déverrouillage de la porte ou fenêtre. Le fonctionnement de ces moyens moteurs électriques 20 est, par ailleurs, assuré à l'aide d'organes de commande électrique et/ou électronique dont la gestion peut s'effectuer au niveau d'un pupitre de contrôle central.

Plus précisément, au niveau de la ferrure de verrouillage 1, ces moyens moteurs électriques 20 comportent un moteur 21 agissant sur des moyens d'entraînement 22 coopérant avec les tringles de manoeuvre 4, 5, par le biais d'un chevalet 23 raccordé à ces dernières.

Selon une caractéristique de l'invention, ces moyens moteurs 20 sont montés sur un support mobile 24 susceptible de se déplacer verticalement dans le boîtier 2. L'intérêt d'une telle caractéristique consiste en ce que, en cas d'une défaillance dans le fonctionnement de ces moyens moteurs électriques 20, il soit possible d'actionner les tringles de manoeuvre 4, 5 en agissant directement sur le support mobile 24.

Toutefois, pour pouvoir répercuter le mouvement du support mobile 24 sur les tringles de manoeuvre 4, 5 il est indispensable que la liaison 25 reliant le chevalet 23 aux moyens moteurs électriques 20 soit, à cet instant, de nature rigide. Contrairement, lors du déplacement desdites tringles de manoeuvre 4, 5 à l'aide de ces moyens moteurs électriques 20, cette liaison 25 entre les moyens d'entraînement 22 et le chevalet 23 est nécessairement mobile.

La solution apportée au problème a pour principe de transformer la force réactive de ces tringles de manoeuvre 4, 5 sur lesdits moyens d'entraînement 22 en une force à composante horizontale, perpendiculairement à leur déplacement. En fait, cette solution se résume en l'utilisation d'une vis sans fin 26 en tant que moyen d'entraînement 22 du chevalet 23. Celui-ci est, par ailleurs, muni, sur son chant interne 27 d'une crémaillère 28 dont la denture coopère avec ladite vis sans fin 26.

Selon un mode de réalisation préférentiel, le support mobile 24 est constitué par un plat 29 métallique, plastique ou autre. Celui-ci présente deux lumières oblongues 30, 31 disposées verticalement de part et d'autre de son plan médian vertical et dans lesquels sont engagés des plots de guidage et de retenue 32, 33 solidaires de la paroi interne 18 de l'ouvrant ou du blindage appliqué sur cette dernière. On notera, par ailleurs, que l'un 32 de ces plots de guidage et de retenue est engagé, en outre, dans une lumière oblongue 35 usinée dans le chevalet 23, venant se superposer au plat 29. Ce plot 32 garantit, ainsi, le positionnement et le guidage dudit chevalet 23 et, finalement des tringles de manoeuvre 4, 5 dans le boîtier 2.

Sur ce plat 29 sont fixés les moyens moteurs électriques 20 à l'aide d'éléments de fixation 36 tels que vis, rivets ou analogues. Ceux-ci sont un nombre dépendant essentiellement, de l'importance et du poids des pièces constitutives de la ferrure de verrouillage 1.

En cas de défaillance, soit dans le système de commande des moyens moteurs électriques 20, soit directement au niveau de ces dernières, le déplacement du support mobile 24 est assuré à l'aide de moyens d'entraînement 37 dont la commande peut être du type manuel, et/ou électronique et/ou électro-mécanique.

Etant donné que ce dispositif de sécurité que constitue ce support mobile 24 n'est à actionner qu'en cas d'un disfonctionnement à l'ouverture de la ferrure de verrouillage 1, les moyens d'entraînement 37 sont formés par un élément élastique 3 susceptible de repousser ledit support 24 et les tringles de manoeuvre 4, 5, de leur position de blocage vers leur position de déblocage. A cet effet, l'élément élastique 38 est maintenu précontraint dans le boîtier 2 par l'intermédiaire de moyens 39 appropriés. Par ailleurs, des organes de commande 40, de type manuel, et/ou électronique et/ou électro-mécanique, en assurent la détente au moment opportun.

Plus précisément, l'élément élastique 38 est formé par un ou plusieurs ressorts hélicoïdaux 41 coopérant, à leur extrémité supérieure 42, avec le support mobile 24 et venant en appui, à leur extrémité inférieure 43, sur un boîtier de commande 44 renfermant les organes de commande 40. En ce qui concerne les moyens 39 maintenant l'élément élastique 38 précontraint, ceux-ci se présentent sous la forme d'un levier de commande 45 disposé coaxialement aux ressorts hélicoïdaux 41 et rendu solidaire, dans sa partie supérieure 46, d'un bloc de liaison 47 fixé sur le plat 29 en contrebas des moyens moteurs électriques 20. Sur ce bloc de liaison 47 prennent appui les extrémités supérieures 42 desdits ressorts hélicoïdaux 41.

Quant à la partie inférieure 48 du levier de commande 45 elle est introduite dans une chambre de guidage 49 aménagée dans le boîtier de commande 44. Selon un mode d'exécution préférentiel, les organes de commande 40, logés dans ce dernier, ont pour fonction de maintenir cette partie inférieure 48 et, finalement, le levier de commande 45, en position abaissée, introduit dans la chambre de guidage 49.

A cet effet, et selon une caractéristique de l'invention, ces organes de commande 40 comportent des moyens 50 pour immobiliser le levier de commande 45 dans ladite boîte de commande 44, ces moyens 50 étant actionnés soit manuellement, soit électroniquement, soit par un dispositif électro-magnétique.

La solution représentée dans la figure 1 correspond, plus précisément, à la combinaison d'un mode de fonctionnement manuel et électro-mécanique.

Ainsi, ces moyens 50 sont constitués par un bras de blocage 51 comportant une extrémité hémisphérique 52 coopérant, au travers d'une ouverture 53, aménagée dans la chambre de guidage 49, avec une rainure ciconférentielle 54 de section semi-sphérique usinée dans la partie inférieure 48 du levier de commande 45. L'autre extrémité 55 de ce bras de blocage 51 est engagée de manière coulissante dans un orifice 56 réalisé dans une broche 57 disposée, horizontalement, dans un logement 58 présent dans le boîtier de commande 44. Celui-ci abrite, en outre, un électro-aimant 59 dont le noyau 60 coopère, à son extrémité supérieure 61, avec la broche 57 dans le but de repousser celle-ci verticalement dans le logement 58. Dans une telle situation, ce bras de blocage 51 exécute une rotation autour de son extrémité hémisphérique 52. Le guidage vertical de la broche 57 dans le logement 58 est assuré au moyen de lumières oblongues 62 usinées dans l'une ou l'autre paroi interne ou externe 63 du boîtier de commande 44. Dans ces lumières oblongues 62 sont engagés des tétons cylindriques 64 solidaires des extrémités de ladite broche 57.

Le déblocage du levier de commande 45 après actionnement de l'électro-aimant 59, s'obtient en raison d'un méplat 65 usiné sur l'extrémité hémisphérique 52 du bras de blocage 51, ce méplat 65 étant amené à se présenter, dans ces conditions, au droit de la rainure semi-ciconférentielle 54.

Selon une variante particulièrement avantageuse, on pourra substituer à l'extrémité hémisphérique 52, de ce bras de blocage 51, un axe sur lequel on retrouvera le méplat précité. Les extrémité de cet axe sont, dans ces conditions, montées pivotantes dans les parois interne et externe 63 du boîtier de commande 44.

Le fonctionnement de la ferrure de verrouillage 1 est le suivant :
- en cas d'utilisation normale, le sens de rotation de la vis sans fin 26 détermine le déplacement des tringles de manoeuvre 4, 5 amenant celles-ci en position de blocage ou de déblocage.
- lors d'une défaillance, les tringles de manoeuvre 4, 5, étant en position abaissée, donc de blocage, la commande de l'électro-aimant 59 libère le levier de commande 45, l'élément élastique 38 repoussant, alors le support mobile 24 vers le haut. Il en résulte le déblocage des tringles de manoeuvre 4, 5 et le déverrouillage de la porte ou fenêtre ;
- le réarmement du système est obtenu en actionnant les moyens moteurs électriques 20, ceux-ci repoussant, en raison de leur coopération avec le chevalet 23, le support mobile 24 dans sa position initiale et comprimant les ressorts hélicoïdaux 41 ;
- en fin de course, le bras de blocage 51 et, notamment, son extrémité hémisphérique 52 s'engage dans la rainure 54 présente dans la partie inférieure 48 du levier de commande 45 immobilisant celui-ci dans la chambre de guidage 49.

On notera, cependant, qu'en raison du méplat 65 coopérant avec le pourtour 66 du levier de commande 45, le bras de blocage 51 ne peut reprendre sa position initiale, tant que la rainure 54 dans ledit levier de commande 45, ne se présente pas au droit de l'ouverture 53. Pour cette raison, on pourvoit le bras de blocage 51 de moyens de rappel élastiques 67 repoussant, lorsque cela s'avère possible, son extrémité 55 et, par conséquent, la broche 57 en position basse, en appui sur l'extrémité supérieure 61 du noyau 60 de l'électro-aimant 59.

Quant à la commande manuelle des moyens 50 immobilisant le levier de commande 45 dans le boîtier de commande 44, ceux-ci sont constitués, avantageusement, par la broche 57. Dans ces conditions, l'une des extrémités de cette broche 57 traverse la lumière de guidage 62 présente dans la paroi interne dudit boîtier de commande 44 et émerge au niveau de la face interne du boîtier 2 de la ferrure de verrouillage 1.

De ce fait, en repoussant verticalement et vers le haut cette extrémité saisissable de la broche 57, il est possible de libérer manuellement, le levier de commande 44 et, finalement, de provoquer le déverrouillage de la porte ou fenêtre.

Bien entendu, d'autres types de moyens d'entraînement 37 du support mobile 24 peuvent être envisagés. Toutefois, le mode de réalisation décrit ci-dessus et représenté sur la figure 1 présente l'avantage d'être peu complexe et, par conséquent, parfaitement fiable.

Il en est de même des moyens 39 pour maintenir l'élément élastique 38 précontraint dans le boîtier 2. Ainsi, en tant que moyen de blocage 50 du levier de commande 45, dans la chambre de guidage 49, l'électro-aimant 59 suffit. Dans ce cas, on confère à ce dernier une rotation de quatre vingt dix degrés dans le boîtier de commande 44 de manière à obtenir une coopération directe de son noyau 60 avec la partie inférieure 48 dudit levier de commande 45, le retrait de ce noyau 60 libérant celui-ci.

## Revendications

1. Ferrure de verrouillage pour porte, fenêtre ou analogue, comprenant un boîtier (2) servant de logement à un mécanisme de commande (3) constitué par des moyens moteurs électriques (20) pour actionner au moins une tringle de manoeuvre (4, 5) agissant sur un ou plusieurs organes de blocage (6) susceptibles de coopérer avec des gâches disposées sur le cadre dormant lesdits moyens moteurs électriques étant montés sur un support mobile (24) apte à se déplacer verticalement dans le boîtier (2) et actionné par des moyens d'entraînement (37) à commande manuelle et/ou électronique et/ou électromécanique, ces moyens d'entraînement (37) étant formés par un élément élastique (38) susceptible de repousser ledit support mobile (24) et les tringles de manoeuvre (4, 5) depuis leur position de blocage vers leur position de déblocage et composé d'un ou plusieurs ressorts hélicoïdaux (41) disposés coaxialement et, coopérant, à leur extrémité supérieure (42) avec le support mobile (24), leur extrémité inférieure (43) venant en appui sur un boîtier de commande (44), cet élément élastique (38) étant maintenu précontraint dans le boîtier (2) par l'intermédiaire de moyens (39) constitués par un levier de commande (45) disposé coaxialement aux ressorts hélicoïdaux (41) et rendu solidaire dans sa partie supérieure (46), d'un bloc de liaison (47) fixé sur le support mobile (24) la partie intérieure (48) dudit levier de commande (45) étant introduite dans une chambre de guidage (49) aménagée dans le boîtier de commande (44) lequel renferme des organes de commande (40) de type manuel et/ou électronique et/ou électromécanique servant à libérer lesdits moyens (39).

2. Ferrure de verrouillage selon la revendication 1, caractérisée par le fait que les moyens moteurs électriques (20) comportent un moteur (21) agissant sur des moyens d'entraînement (22) coopérant avec les tringles de manoeuvre (4, 5) par le biais d'un chevalet (23) raccordé à ces dernières, lesdits moyens d'entraînement (22) étant constitués par une vis sans fin (26) intervenant sur une crémaillère (28) usinée sur le chevalet (23).

3. Ferrure de verrouillage selon la revendication 1, caractérisée par le fait que le support mobile (24) est formé par un plat (29) métallique, plastique ou autre, présentant deux lumières oblongues (30, 31) disposées verticalement, et de part et d'autre, de son plan médian vertical et dans lesquelles sont engagés des plots de guidage et de retenue (32, 33) solidaires de la paroi interne (34) du boîtier (2) ou de la face interne de l'ouvrant de la porte, fenêtre ou analogue, l'un (32) de ces plots de guidage et de retenue coopérant, en outre, avec une lumière oblongue (35) usinée dans le chevalet (23).

4. Ferrure de verrouillage selon la revendication 1, caractérisée par le fait que les organes de commande (40) comportent des moyens (50) pour maintenir et immobiliser la partie inférieure (48) du levier de commande (45) dans la chambre de guidage (49) dudit boîtier de commande (44) ces moyens (50) étant actionnés manuellement et/ou électroniquement et/ou par un dispositif électromagnétique.

5. Ferrure de verrouillage selon la revendication 4, caractérisée par le fait que les moyens (50) sont formés par un bras de blocage (51) comportant une extrémité semi-sphérique (52) coopérant, au travers d'une ouverture (53) aménagée dans la chambre de guidage (49) avec une rainure circonférentielle (54) de section semi-sphérique usinée dans la partie intérieure (48) du levier de commande (45), l'autre extrémité (55) de ce bras de blocage (51) étant introduite dans un orifice (56) réalisé dans une broche (57) disposée horizontalement, dans un logement (58) aménagé dans le boîtier de commande (44).

6. Ferrure de verrouillage selon les revendications 4 et 5, caractérisée par le fait que les organes de commande (40) logés dans le boîtier de commande (44) comportent un électroaimant (59) dont le noyau (60) coopère, à son extrémité supérieure (61) avec la broche (57) pour repousser celle-ci verticalement dans le logement (58) et conférer au bras de blocage (51) un angle de rotation autour de son extrémité hémisphérique (52).

7. Ferrure de verrouillage selon la revendication 5, caractérisée par le fait que la broche (57) comporte à ses extrémités, des tétons cylindriques (64) introduits dans des lumières oblongues (62) usinées dans la paroi interne et externe du boîtier de commande (44) pour assurer le guidage vertical de ladite broche (57) dans le logement (58).

8. Ferrure de verrouillage selon la revendication 5, caractérisée par le fait que l'extrémité hémisphérique (52) du bras de blocage (51) présente un méplat (65) venant se situer au droit de la rainure circonférentielle (54) du levier de commande (45) en cas de commande de détente de l'élément élastique (38), des moyens de rappel élastiques (67) coopérant avec cette même extrémité (52) pour repousser ledit bras de blocage (51) et la broche (57) dans leur position initiale abaissée, après remise sous contrainte dudit élément élastique (38).

9. Ferrure de verrouillage selon la revendication 5, caractérisée par le fait que l'extrémité hémisphérique (52) du bras de blocage (51) est remplacée par un axe comportant un méplat (65) susceptible de coopérer avec l'ouverture (53) aménagée dans la chambre de guidage (49) pour libérer le levier de commande (45), cet axe étant monté pivotant à ses extrémités dans les parois interne et externe (63) du boîtier 'de commande (44).

10. Ferrure de verrouillage selon la revendication 5, caractérisée par le fait que la broche (57) constitue la commande manuelle des moyens (50) immobilisant le levier de commande (45) dans la chambre de guidage (49), une des extrémités de cette broche (57) traversant la lumière oblongue (62), présente dans la paroi interne du boîtier de commande (44), et émergeant au niveau de la face interne du boîtier (2), cette extrémité autorisant la rotation manuelle du bras de blocage (51) pour assurer la détente de l'élément élastique (38).

## Patentansprüche

1. Verriegelungsbeschlag für Türen, Fenster od.dgl., mit einem Gehäuse (2), das als Aufnahme für einen Antriebsmechanismus (3) dient, der durch elektrische Motormittel (20) gebildet ist, um zumindest ein Schaltgestänge (4, 5) zu betätigen, das auf ein oder mehrere Blockierorgane (6) einwirkt, die befähigt sind, mit Schließkappen zusammenzuwirken, welche am Stockrahmen angeordnet sind, wobei die elektrischen Motormittel auf einem bewegbaren Träger (24) montiert sind, der im Gehäuse (2) vertikal bewegbar und durch Antriebsmittel (37) mit Handsteuerung und/oder elektronischer Steuerung und/oder elektromechanischer Steuerung betätigbar ist, wobei diese Antriebsmittel (37) durch ein Federelement (38) gebildet sind, das befähigt ist, den bewegbaren Träger (24) und die Schaltgestänge (4, 5) aus ihrer Blockierstellung in ihre Entblockierstellung zu drücken und aus einer oder mehreren Wendelfedern (41) zusammengesetzt ist, die koaxial angeordnet sind und mit ihrem oberen Ende (42) mit dem bewegbaren Träger (24) zusammenwirken, wogegen ihr unteres Ende (43) an einem Betätigungsgehäuse (44) angreift, wobei das Federelement (38) im Gehäuse (2) über Mittel (39) in Vorspannung gehalten ist, die durch einen Betätigungshebel (45) gebildet sind, der koaxial zu den Wendelfedern (41) angeordnet und mit seinem oberen Teil (46) mit einem Verbindungsblock (47) verbunden ist, der am bewegbaren Träger (24) fixiert ist, wobei der untere Teil (48) des Betätigungshebels (45) in eine Führungskammer (49) eingeführt ist, die im Betätigungsgehäuse (44) ausgebildet ist, das die handgesteuerten und/oder elektronisch gesteuerten und/oder elektromechanisch gesteuerten Betätigungsorgane (40) umschließt, welche dazu bestimmt sind, die Mittel (39) freizugeben.

2. Verriegelungsbeschlag nach Anspruch 1, dadurch gekennzeichnet, daß die elektrischen Motormittel (20) einen Motor (21) aufweisen, der auf die Antriebsmittel (22) wirkt, die mit den Schaltgestängen (4, 5) über die Querseite eines Steges (23) zusammenwirken, der an diese angeschlossen ist, wobei die Antriebsmittel (22) durch eine Schnecke (26) gebildet sind, die mit einer Zahnstange (28) in Eingriff steht, welche im Steg (23) ausgebildet ist.

3. Verriegelungsbeschlag nach Anspruch 1, dadurch gekennzeichnet, daß der bewegliche Träger (24) aus einer Platte (29) aus Metall, Kunststoff od.dgl. gebildet ist, die zwei Langlöcher (30, 31) aufweist, welche vertikal und zu beiden Seiten seiner vertikalen Mittelebene angeordnet sind und in welche Führungs- und Haltestücke (32, 33) eingeführt sind, die mit der Innenwand (34) des Gehäuses (2) oder mit der Innenseite des Flügels der Tür, des Fensters od.dgl. verbunden sind, wobei eines (32) dieser Führungs- und Haltestücke ferner mit einem Langloch (35) zusammenwirkt, das in dem Steg (23) ausgebildet ist.

4. Verriegelungsbeschlag nach Anspruch 1, dadurch gekennzeichnet, daß die Betätigungsorgane (40) Mittel (50) aufweisen, um den unteren Teil (48) des Betätigungshebels (45) in der Führungskammer (49) des Betätigungsgehäuses (44) zu halten und festzulegen, wobei diese Mittel (50) manuell und/oder elektronisch und/oder durch eine elektromagnetische Vorrichtung betätigbar sind.

5. Verriegelungsbeschlag nach Anspruch 4, dadurch gekennzeichnet, daß die Mittel (50) durch einen Blockierarm (51) gebildet sind, der ein halbkugeliges Ende (52) aufweist, welches über eine in der Führungskammer (49) ausgebildete Öffnung (53) mit einer Umfangsrinne (54) mit halbkreisförmigem Querschnitt zusammenwirkt, die im unteren Teil (48) des Betätigungshebels (45) ausgearbeitet ist, während das andere Ende (55) des Blockierarmes (51) in eine Öffnung (56) eingeführt ist, die in einem Stift (57) ausgebildet ist, der horizontal in einer Aufnahme (58) angeordnet ist, welche im Betätigungsgehäuse (44) ausgebildet ist.

6. Verriegelungsbeschlag nach den Ansprüchen 4 und 5, dadurch gekennzeichnet, daß die im Betätigungsgehäuse (44) sitzenden Betätigungsorgane (40) einen Elektromagneten (59) aufweisen, dessen Kern (60) mit seinem oberen Ende (61) mit dem Stift (57) zusammenwirkt, um diesen vertikal in die Aufnahme (58) zu drücken und dem Blockierarm (51) eine Winkeldrehung um sein halbkugeliges Ende (52) zu erteilen.

7. Verriegelungsbeschlag nach Anspruch 5, dadurch gekennzeichnet, daß der Stift (57) an seinen Enden zylindrische Ansätze (64) aufweist, die in die Langlöcher (62) eingreifen, welche in der Innenwand und Außenwand des Betätigungsgehäuses (44) ausgebildet sind, um die Vertikalführung des Stiftes (57) in der Aufnahme (58) sicherzustellen.

8. Verriegelungsbeschlag nach Anspruch 5, dadurch gekennzeichnet, daß das halbkugelige Ende (52) des Blockierarmes (51) eine Abflachung (65) aufweist, die bei der Betätigung durch Entspannung des Federelementes (38) vor der Umfangsrinne (54) des Betätigungshebels (45) zu liegen kommt, wobei die Federvorspannmittel (67) mit dem gleichen Ende (52) zusammenwirken, um den Blockierarm (51) und den Stift (57) in ihre abgesenkte Anfangsstellung zu drücken, nachdem er durch die Spannung des Federelementes (38) zurückgestellt worden ist.

9. Verriegelungsbeschlag nach Anspruch 5, dadurch gekennzeichnet, daß das halbkugelige Ende (52) des Blockierarmes (41) durch eine Achse ersetzt wird, die eine Abflachung (65) aufweist, welche befähigt ist, mit der Öffnung (53) zusammenzuwirken, die in der Führungskammer (49) ausgebildet ist, um den Betätigungshebel (45) freizugeben, wobei diese Achse an ihren Enden in der Innenwand und der Außenwand (63) des Betätigungsgehäuses (44) schwenkbar gelagert ist.

10. Verriegelungsbeschlag nach Anspruch 7, dadurch gekennzeichnet, daß der Stift (57) die Handsteuermittel (50) darstellt, welche den Betätigungshebel (45) in der Führungskammer (49) festlegen, wobei eines der Enden dieses Stiftes (57) das Langloch (62) durchsetzt, das in der Innenwand des Betätigungsgehäuses (44) vorgesehen.ist, und im Bereich der Innenseite des Gehäuses (2) austritt, wobei dieses Ende die Drehung des Blockierarmes (51) von Hand aus gestattet, um die Entspannung des Federelementes (38) zu bewirken.

## Claims

1. Fastener for a door, window or the like comprising a casing (2) serving as a housing for a control mechanism (3) comprised of electrical driving means (20) intended for actuating at least one operating rod (4, 5) acting onto one or several locking organs (6) capable of co-operating with keepers arranged on the sash-frame, said electrical driving means being mounted onto a movable support (24) capable of vertically moving in the casing (2) and being actuated by manually and/or electronically and/or electro-mechanically controlled driving means (37), these driving means (37) being formed of a springy member (38) capable of pushing-back said movable support (24) and the operating rods (4, 5) from their locking position to their unlocking position and comprised of one or several coaxially arranged helical springs (41) co-operating, at their upper end (42), with the movable support (24), their lower end (43) resting against a control casing (44), this springy member (38) being kept prestressed inside the casing (2) through means (39) formed by an operating lever (45) arranged coaxially to the helical springs (41) and made integral, in its upper portion (46), with a connecting block (47) fixed onto the movable support (24), the lower portion (48) of said operating lever (45) being inserted into a guiding chamber (49) provided for in the control casing (44) which contains manual and/or electronical and/or electro-mechanical control organs (40) serving to release said means (39).

2. Fastener according to claim 1, characterized in that the electrical driving means (20) comprise a motor (21) acting onto driving means (22) co-operating with the operating rods (4, 5) through a rider (23) connected to these latter, said driving means (22) being formed by a worm (26) acting onto a rack (28) machined on the rider (23).

3. Fastener according to claims 1, characterized in that the movable support (24) is comprised of a metallic, plastic or the like flat bar (29) having two elongated slots (30, 31) vertically arranged on both sides of its vertical median plane and into which are engaged guiding and locking pins (32, 33) integral with the inner wall (18) of the casing (2) or the inner face of the wing of the door, window or the like, one (32) of these guiding and locking pins furthermore co-operating with an elongated slot (35) made in the rider (23).

4. Fastener according to claim 1, characterized in that the control organs (40) include means (50) for holding and immobilizing the lower portion (48) of the operating lever (45) in the guiding chamber (49) of said control casing (44), these means (50) being actuated manually and/or electronically and/or by means of an electromechanical device.

5. Fastener according to claim 4, characterized in that the means (50) are formed of a locking arm (51) comprising a semispherical end (52) co-operating, through an opening (53) made in the guiding chamber (49), with a circumferential groove (54) with a semispherical cross-section made in the lower portion (48) of the operating lever (45), the other end (55) of this locking arm (51) being engaged into a hole (56) made in a pin (57) horizontally arranged in a recess (58) made in the control casing (44).

6. Fastener according to claims 4 and 5, characterized in that the control organs (40) housed in the control casing (44) include an electro-magnet (59) the core (60) of which co-operates, at its upper end (61), with the pin (57) in order to push same vertically back into the recess (58) and to confer to the locking arm (51) an angle of rotation about its semispherical end (52).

7. Fastener according to claim 5, characterized in that the pin (57) comprises, at its ends, cylindrical studs (64) engaged into elongated slots (62) made in the inner and outer wall of the control casing (44) in order to ensure the vertical guiding of said pin (57) in the recess (58).

8. Fastener according to claim 5, characterized in that the semispherical end (52) of the locking arm (51) has a flattening (65) which is brought in front of the circumferential groove (54) of the operating lever (45) in the event the springy member (38) is released, springy pull-off means (67) co-operating with this very end (52) to push back said locking arm (51) and the pin (57) into their lowered initial position, upon re-stressing said springy member (38).

9. Fastener according to claim 5, characterized in that the semispherical end (52) of the locking arm (51) is replaced by an axis the flattening (65) of which is capable of co-operating with the opening (53) made in the guiding chamber (49) to release the operating lever (45), this axis being pivotingly mounted, at its ends, in the inner and outer walls (63) of the control casing (44).

10. Fastener according to claim 7, characterized in that the pin (57) forms the manual operating means for the means (50) immbilizing the operating lever (45) in the guiding chamber (49), one end of this pin (57) passing straight through the elongated slot (62) present in the inner wall of the operating casing (44) and emerging at the level of the inner face of the casing (2), this end enabling the manual rotation of the locking arm (51) to ensure the releasing of the springy member (38).
